# FASCICULE DE BREVET EUROPEEN

(11) **EP 2 908 188 B1**
(45) Date de publication et mention de la délivrance du brevet: **27.06.2018**
(21) Numéro de dépôt: 14155433.7
(22) Date de dépôt: 17.02.2014
(51) Int. Cl.: G04B 17/26

(54) **RÉGULATION D'UN RÉSONATEUR D'HORLOGERIE PAR ACTION SUR LA RIGIDITÉ D'UN MOYEN DE RAPPEL ÉLASTIQUE**
REGULIERUNG EINES RESONATORS EINER UHR DURCH EINWIRKUNG AUF DIE STEIFHEIT EINES ELASTISCHEN RÜCKSTELLMITTELS
ADJUSTMENT OF A CLOCK PIECE RESONATOR BY CHANGING THE RIGIDITY OF A RESILIENT RETURN MEANS

(43) Date de publication de la demande: 19.08.2015
(73) Titulaire: The Swatch Group Research and Development Ltd., 2074 Marin (CH)
(72) Inventeur: HESSLER, Thierry, 2024 St-Aubin (CH); SARCHI, Davide, 1020 Renens (CH); STRANCZL, Marc, 1260 Nyon (CH)
(74) Mandataire: Giraud, Eric

(56) Documents cités:
- EP-A1- 1 843 227
- EP-A1- 2 690 507
- CH-A3- 615 314
- CN-A- 103 543 631
- DE-B- 1 217 883

## Description

### Domaine de l'invention

L'invention concerne un procédé d'entretien et de régulation en fréquence, autour de sa fréquence propre, d'un mécanisme résonateur d'horlogerie comportant au moins un moyen de rappel élastique lequel comporte au moins un spiral ou un fil de torsion ou un guidage flexible, où on met en oeuvre au moins un dispositif régulateur agissant sur ledit mécanisme résonateur avec un mouvement périodique.

L'invention concerne encore un mouvement d'horlogerie comportant au moins un mécanisme résonateur d'horlogerie conçu pour osciller à une fréquence propre, ledit mécanisme résonateur comportant au moins un moyen de rappel élastique comportant au moins un spiral, ledit mécanisme résonateur d'horlogerie comportant au moins un ensemble balancier-spiral, dont un spiral constitue un dit moyen de rappel élastique et est maintenu entre un piton à une première extrémité externe et à une virole à une deuxième extrémité interne.

L'invention concerne encore une pièce d'horlogerie, plus particulièrement une montre, comportant au moins un tel mouvement d'horlogerie.

L'invention concerne le domaine des bases de temps en horlogerie mécanique, en particulier basées sur un mécanisme résonateur à balancier-spiral.

### Arrière-plan de l'invention

La recherche de l'amélioration de performances des bases de temps horlogères est une préoccupation constante. Une limitation importante à la performance chronométrique des montres mécaniques réside dans l'utilisation des échappements impulsionnels conventionnels, et aucune solution d'échappement n'a jamais pu éviter ce type de perturbation.

Le document EP 1 843 227 A1 du même déposant décrit un résonateur couplé comportant un premier résonateur à basse fréquence par exemple de l'ordre de quelques hertz et un deuxième résonateur à plus haute fréquence, par exemple de l'ordre du kilohertz. L'invention est caractérisée en ce que le premier résonateur et le deuxième résonateur comportent des moyens de couplage mécanique permanent, ledit couplage permettant de stabiliser la fréquence en cas de perturbations extérieures, par exemple en cas de chocs.

Le document CH 615 314 A3 au nom de PATEK PHILIPPE SA décrit un ensemble mobile de régulation de mouvement d'horlogerie, comportant un balancier oscillant entretenu mécaniquement par un ressort spiral, et un organe vibrant couplé magnétiquement avec un organe fixe pour la synchronisation du balancier. Le balancier et l'organe vibrant sont constitués par un seul et même élément mobile vibrant et oscillant simultanément. La fréquence de vibration de l'organe vibrant est un multiple entier de la fréquence d'oscillation du balancier.

### Résumé de l'invention

L'invention se propose de fabriquer une base de temps la plus précise possible.

A cet effet, l'invention concerne un procédé d'entretien et de régulation en fréquence d'un mécanisme résonateur d'horlogerie, autour de sa fréquence propre, selon la revendication 1.

L'invention concerne encore un mouvement d'horlogerie selon la revendication 19.

L'invention concerne encore une pièce d'horlogerie, plus particulièrement une montre, comportant au moins un tel mouvement d'horlogerie.

### Description sommaire des dessins

D'autres caractéristiques et avantages de l'invention apparaîtront à la lecture de la description détaillée qui suit, en référence aux dessins annexés, où :
- la figure 1 représente, de façon schématisée, un pendule dont on fait varier la longueur ;
- la figure 2 représente, de façon schématisée, un diapason avec deux balanciers-spiraux attachés l'un à l'autre
- la figure 3 représente, de façon schématisée, et partielle, le spiral d'un ensemble balancier-spiral, avec une spire additionnelle fixée à ce spiral et venant en doublure localement avec la courbe terminale externe du spiral, et un dispositif régulateur pour effectuer des torsions de sens opposés sur la courbe terminale externe et sur cette spire additionnelle ;
- la figure 4 représente, de façon similaire à la figure 3, une spire additionnelle et un dispositif régulateur actionnant une extrémité de cette spire additionnelle ;
- la figure 5 représente un spiral auquel est fixé un bras, et un dispositif régulateur actionnant une extrémité de ce bras ;
- la figure 6 illustre un spiral avec, au voisinage de sa courbe terminale externe, une autre spire qui est maintenue à une première extrémité par un appui manoeuvré par un dispositif régulateur, et qui est libre à une deuxième extrémité agencée pour venir périodiquement en contact avec la courbe terminale externe sous l'action du dispositif régulateur sur cet appui ;
- la figure 7 illustre un spiral comportant deux lames conductrices séparées par des éléments isolants, et les figures 7A et 7B montrent, en coupe, deux sections de ce spiral selon les champs électriques appliqués à ce spiral ;
- la figure 8 illustre un dispositif régulateur comportant un mobile rotatif équipé d'aimants à sa périphérie et dont le champ coopère périodiquement avec un aimant placé sur la courbe terminale externe d'un spiral ;
- la figure 9 illustre un mécanisme résonateur comportant un balancier comportant une virole maintenant un fil de torsion, dont un dispositif régulateur commande une variation périodique de la tension ;
- la figure 10 représente, sous forme d'un schéma-blocs, une montre comportant un mouvement mécanique avec un mécanisme résonateur régulé selon l'invention.

### Description détaillée des modes de réalisation préférés

Le but de l'invention est de fabriquer une base de temps pour rendre une pièce d'horlogerie mécanique, notamment une montre mécanique, la plus précise possible.

Une manière d'y parvenir consiste à associer différents résonateurs, soit directement, soit via l'échappement.

Pour pallier le facteur d'instabilité lié au mécanisme d'échappement, un système de résonateur paramétrique permet de diminuer l'influence de l'échappement et de rendre ainsi la montre plus précise.

Selon l'invention, un oscillateur paramétrique utilise, pour le maintien des oscillations, une actuation paramétrique qui consiste à faire varier un des paramètres de l'oscillateur avec une fréquence de régulation ωR comprise entre 0.9 fois et 1.1 fois la valeur d'un multiple entier de la fréquence propre ω0 du système oscillateur à réguler, cet entier étant supérieur ou égal à 2, et qui est de préférence multiple entière, notamment double, de la fréquence propre ω0.

Par convention et afin de bien les distinguer, on appelle ici « régulateur » 2 l'oscillateur qui sert à l'entretien et à la régulation en fréquence de l'autre système entretenu, lequel est dénommé « le résonateur» 1.

La lagrangienne L d'un résonateur paramétrique de dimension 1 est : $L = T - V = \frac{1}{2} I \left(t\right) {\dot{x}}^{2} - \frac{1}{2} k \left(t\right) {\left[x - {x}_{0} \left(t\right)\right]}^{2}$ où T est l'énergie cinétique et V l'énergie potentielle et l'inertie *I*(*t*), la rigidité *k*(*t*) et la position de repos *x*₀(*t*) dudit résonateur sont une fonction périodique du temps. x est la coordonnée généralisée du résonateur.
L'équation du résonateur paramétrique forcé et amorti est obtenue par l'équation de Lagrange pour la lagrangienne L en ajoutant un forçant f(t) et une force de Langevin prenant en compte les mécanismes dissipatifs : $\frac{{\partial }^{2} x}{{\partial }^{2} t} + γ \left(t\right) \frac{\partial x}{\partial t} + {ω}^{2} \left(t\right) \left[x - {x}_{0} \left(t\right)\right] = f \left(t\right)$ où le coefficient de la dérivée du premier ordre en x est : $γ \left(t\right) = \left[β \left(t\right) + \dot{I} \left(t\right)\right] / I \left(t\right) ,$ *β*(*t*) > 0 étant le terme décrivant les pertes, et où le coefficient du terme d'ordre nul dépend de la fréquence du résonateur $ω \left(t\right) = \sqrt{k \left(t\right) / I \left(t\right)} .$ La fonction *f(t)* prend la valeur 0 dans le cas d'un oscillateur non-forcé.
Cette fonction *f(t)* peut, encore, être une fonction périodique, ou encore être représentative d'une impulsion de type Dirac.

L'invention consiste à faire varier, par l'action d'un oscillateur d'entretien ou régulateur, l'un ou l'autre, ou tous, les termes β(t), ω(t), en modifiant la partie réelle et/ou imaginaire de la rigidité, avec une fréquence de régulation ωR qui est comprise entre 0.9 fois et 1.1 fois la valeur d'un multiple entier, cet entier étant supérieur ou égal à 2, notamment double, de la fréquence propre ω0 du système oscillateur à réguler.

Dans une réalisation particulière, la fréquence de régulation ωR est multiple entière, notamment double, de la fréquence propre ω0 du système résonateur à réguler.

Dans une variante, la position de repos x₀(t), varie simultanément avec les paramètres β(t), ω(t), avec une fréquence de régulation ωR qui est comprise entre 0.9 fois et 1.1 fois la valeur d'un multiple entier, cet entier étant supérieur ou égal à 2, notamment double, de la fréquence propre ω0 du système oscillateur à réguler.

De préférence, tous les termes β(t), ω(t), x₀(t), varient avec une fréquence de régulation wR qui est de préférence multiple entière, notamment double, de la fréquence propre ω0 du système résonateur à réguler.

Généralement, l'oscillateur d'entretien ou régulateur, en plus que la modulation des termes paramétriques, introduit aussi un terme d'entretien non paramétrique *f(t),* dont l'amplitude est négligeable une fois que le régime paramétrique est atteint [W. B. Case, The pumping of a swing from the standing position, Am. J. Phys. 64, 215 (1996)].
Dans une variante, le terme forçant f(t) peut être introduit par un deuxième mécanisme d'entretien.

Les paramètres de cette équation sont le terme de fréquence ω et le terme de pertes et frottements β. Le facteur de qualité de l'oscillateur est défini par Q = ω/β.
Pour mieux comprendre le phénomène, on peut se rapprocher de l'exemple d'un pendule dont on fait varier la longueur. Dans ce cas, ${ω}^{2} = \frac{g}{L}$ avec L la longueur du pendule, et g l'attraction de la pesanteur.

Dans cet exemple particulier, si la longueur L est modulée dans le temps périodiquement avec une fréquence 2ω et une amplitude de modulation δL suffisante (δL/L > 2β/ω), le système oscille à la fréquence ω sans s'amortir.
[D. Rugar et P. Grutter, Mechanical parametric amplification and thermomechanical noise squeezing, PRL 67, 699 (1991), A. H. Nayfeh and D. T. Mook, Nonlinear Oscillations, Wiley-Interscience, (1977)].

Le principe peut être repris dans une pièce d'horlogerie ou une montre qui comporte un résonateur mécanique à balancier-spiral, avec une extrémité du spiral fixée à une virole solidaire du balancier, et l'autre extrémité fixée à un piton.

L'entretien paramétrique d'un tel système balancier-spiral peut notamment être réalisé en rendant ce piton mobile, de façon périodique.

L'oscillation peut être maintenue et la précision du système est notoirement améliorée.

Le choix d'une fréquence d'un oscillateur d'excitation au double de la fréquence du système que l'on veut stabiliser en régularité d'oscillation permet d'effectuer la modulation sur une alternance complète, et d'obtenir un amortissement nul ou négatif.

L'industrialisation de tels systèmes d'oscillateurs paramétriques est liée aux deux fonctions essentielles: la fourniture d'énergie et le comptage.

Ces deux fonctions peuvent être séparées, comme illustré par la figure 2, en utilisant un diapason avec deux balanciers-spiraux attachés l'un à l'autre, où l'un oscillant à une fréquence 2ω est lié à l'échappement, et l'autre oscillant à une fréquence w est lié au comptage.

Il est encore possible de privilégier une modification des pertes par frottements dans l'air, plutôt que de faire osciller le terme de fréquence, ou encore de modifier l'inertie du balancier par un balourd.

Pour une efficacité maximale, l'entretien est avantageusement effectué avec une fréquence multiple entière, notamment double, de la fréquence du résonateur entretenu. Les moyens mécaniques d'entretien peuvent prendre différentes formes.

La présente invention consiste à faire varier la rigidité du spiral.

L'excitation au double de la fréquence peut être effectuée avec un signal carré, ou encore avec un signal impulsionnel, il n'est pas indispensable d'avoir une excitation sinusoïdale.

Le régulateur d'entretien n'a pas besoin d'être très précis: son défaut de précision éventuel se traduit seulement par une perte d'amplitude, mais sans variation de la fréquence (sauf bien sûr si cette fréquence est très variable, ce qui est à éviter). En fait, ces deux oscillateurs, régulateur d'entretien et résonateur entretenu, ne sont pas couplés, mais l'un entretient l'autre, à sens unique.

Dans une réalisation préférée, il n'y a pas de ressort de couplage entre ces deux oscillateurs.

On comprend bien que l'invention se distingue des oscillateurs couplés connus par ailleurs: en effet, on ne souhaite pas, dans la mise en oeuvre de l'invention, de réversibilité du transfert d'énergie entre deux oscillateurs, mais plutôt, dans la mesure du possible, un transfert d'énergie à sens unique d'un oscillateur vers l'autre.

L'invention concerne plus particulièrement la régulation en fréquence d'un résonateur d'horlogerie par action sur la rigidité d'un moyen de rappel élastique.

Ainsi, l'invention concerne un procédé de régulation en fréquence d'un mécanisme résonateur 1 d'horlogerie autour de sa fréquence propre ω0. Ce procédé met en oeuvre au moins un dispositif régulateur 2 imprimant un mouvement périodique à au moins un composant du mécanisme résonateur 1 ou à un outillage influant sur la position ou sur la rigidité d'un tel composant du mécanisme résonateur 1.

Et ce mouvement périodique impose une modulation périodique au moins de la fréquence de résonance du mécanisme résonateur 1, en agissant au moins sur la rigidité d'un moyen de rappel que comporte ce mécanisme résonateur 1, avec une fréquence de régulation ωR qui est comprise entre 0.9 fois et 1.1 fois la valeur d'un multiple entier de la fréquence propre ω0, cet entier étant supérieur ou égal à 2 .

Dans une mise en oeuvre particulière de l'invention, le mouvement périodique impose une modulation périodique de la fréquence de résonance du mécanisme résonateur 1, en imposant à la fois une modulation de la rigidité du mécanisme résonateur 1 et une modulation d'inertie du mécanisme résonateur 1.

Dans une mise en oeuvre particulière de l'invention, le mouvement périodique impose une modulation périodique de la fréquence de résonance du mécanisme résonateur 1, en imposant une modulation de la section d'un ressort, que comporte ledit mécanisme résonateur 1 et/ou une modulation du module d'élasticité d'un moyen de rappel que comporte le mécanisme résonateur 1, et/ou une modulation de la forme d'un moyen de rappel que comporte le mécanisme résonateur 1.

Dans une application particulière, ce mouvement périodique peut, encore, imposer une modulation périodique de la fréquence de résonance du mécanisme résonateur 1, en imposant, encore, une modulation de la longueur active d'un ressort, que comporte ce mécanisme résonateur 1.

Dans une mise en oeuvre particulière de l'invention, le mouvement périodique impose une modulation périodique de la fréquence de résonance du mécanisme résonateur 1 en imposant à la fois une modulation de la rigidité du mécanisme résonateur 1, et une modulation du point de repos du mécanisme résonateur 1.

Dans une application particulière illustrée par les figures, on met en oeuvre au moins un dit dispositif régulateur 2 imprimant un mouvement périodique à au moins un composant du mécanisme résonateur 1, ou à un outillage influant sur la position d'un tel composant du mécanisme résonateur 1, et on imprime ce mouvement périodique à un mécanisme résonateur 1 comportant au moins un moyen de rappel élastique 40 comportant au moins un spiral 4, ou, dans une variante proche de l'invention un fil de torsion (ou un guidage flexible) 46, et on fait agir au moins un dit dispositif régulateur 2 en commandant une variation périodique de la rigidité du moyen de rappel élastique 40 en modulant sa section et/ou son module d'élasticité et/ou sa forme et/ou les contraintes à ses points de fixation.

Selon l'invention, on applique ce procédé à un mécanisme résonateur 1 comportant au moins un moyen de rappel élastique 40 comportant au moins un spiral 4, et on fait agir au moins un tel dispositif régulateur 2 en commandant une variation périodique de la partie réelle et/ou de la partie imaginaire de la rigidité de ce moyen de rappel élastique 40, la partie réelle de la rigidité définissant la fréquence de ce mécanisme résonateur 1, et la partie imaginaire de la rigidité définissant le facteur de qualité de ce mécanisme résonateur 1.

Dans les variantes illustrées aux figures 3 à 8 (où le balancier n'est pas représenté pour ne pas encombrer les figures), on applique ce procédé à un ensemble balancier-spiral 3, dont le spiral 4 constitue le moyen de rappel élastique 40 et est maintenu entre un piton 5 à une première extrémité externe 6 et à une virole 7 à une deuxième extrémité interne 8, et on fait agir au moins un tel dispositif régulateur 2 en commandant une variation périodique de la partie réelle et/ou de la partie imaginaire de la rigidité du spiral 4.

Dans la variante de la figure 3, on double localement la courbe terminale externe 17 du spiral 4 par une spire additionnelle 18 fixée à ce spiral 4 en au moins un premier point de jonction 19, et on effectue de façon périodique avec le dispositif régulateur 2 des torsions de sens opposés sur la courbe terminale externe 17 et sur la spire additionnelle 18, en agissant sur le piton 5 pour la courbe terminale externe 17, et sur une extrémité 18A opposée à ce premier point de jonction 19 de la spire additionnelle 18 pour la spire additionnelle 18. Cette double torsion présente l'avantage de permettre la modification de la rigidité du spiral, sans modifier sa position dans son plan.

Dans la variante de la figure 4, on double localement la courbe terminale externe 17 du spiral 4 par une spire additionnelle 18 fixée à ce spiral 4 en au moins un premier point de jonction 19, et on effectue de façon périodique avec le dispositif régulateur 2 un mouvement sur une extrémité 18A opposée à ce premier point de jonction 19 de la spire additionnelle 18. On modifie, ainsi, la rigidité de la courbe terminale externe, et, par conséquent, celle du spiral. On peut, aussi, utiliser le dispositif régulateur 2 pour mouvoir le piton 5 et l'extrémité 18A.

On peut choisir de donner une rigidité particulière à cette spire additionnelle 18:
- ou bien on choisit une telle spire additionnelle 18 de souplesse équivalente à celle de la courbe terminale externe 17,
- ou bien on choisit une telle spire additionnelle 18 plus rigide que la courbe terminale externe 17.

Dans la variante de la figure 5, on fixe à la courbe terminale externe 17 du spiral 4 un bras 20 en au moins un deuxième point de jonction 21, et on effectue de façon périodique avec le dispositif régulateur 2 un mouvement sur une extrémité 22 du bras 20 opposée à ce deuxième point de jonction 21. Dans une variante particulière, on choisit le bras 20 plus rigide que la courbe terminale externe 17.

Dans la variante de la figure 6, on positionne, au voisinage de la courbe terminale externe 17 du spiral 4, une autre spire 23, qui est maintenue à une première extrémité par un appui 24 manoeuvré par le dispositif régulateur 2, et qui est libre à une deuxième extrémité 25 agencée pour venir périodiquement en contact avec la courbe terminale externe 17 sous l'action du dispositif régulateur 2 sur cet appui 24. Cette autre spire 23 courbe vient ainsi se rapprocher, et éventuellement coller, périodiquement au spiral 4, pour modifier la rigidité du composant de rappel.

Dans la variante de la figure 7, on réalise le spiral 4 avec au moins deux lames conductrices 41, 42, séparées par des éléments isolants 43 et on utilise un tel dispositif régulateur 2 pour appliquer périodiquement un champ aux deux lames 41, 42, de façon à modifier l'écart E1 (figure 7A) ou E2 (figure 7B) entre ces deux lames 41,42, et ainsi à modifier la section totale et la rigidité du spiral 4. Dans une variante, on leur applique périodiquement un champ différent.

Notamment on soumet les deux lames 41, 42, à un champ, électromagnétique et/ou électrostatique et/ou magnétostatique, différent, par un mouvement imprimé à une masse polaire ferromagnétique ou magnétisée ou électrostatiquement conductrice ou électrisée (notamment aimants ou électrets) à proximité immédiate de chaque lame de façon à faire naître une force électrique ou magnétique ou électrostatique ou magnétostatique entre elles, et les approcher ou les éloigner l'une de l'autre. La rigidité du spiral 4 est modifiée car sa section varie. Le mouvement est de préférence imprimé mécaniquement à ces masses polaires.

Dans une variante on soumet les deux lames 41, 42, à un champ électrique ou électrostatique de façon à polariser localement le spiral 4 et à modifier localement sa rigidité 4.

Dans la variante de la figure 8, on utilise un tel dispositif régulateur 2 comportant un mobile rotatif 28 équipé d'aimants 29 à sa périphérie et dont le champ coopère périodiquement avec au moins un aimant 45 placé sur le spiral 4 (on peut imaginer placer l'aimant du côté de la virole), pour modifier périodiquement la rigidité du spiral 4. La précontrainte du spiral et la position radiale du point de comptage sont également modifiées périodiquement.

Dans une autre variante, on utilise un mobile rotatif 28 aimanté de manière inhomogène pour modifier périodiquement la rigidité du spiral 4 par le phénomène de la magnétostriction.

Dans une variante électrostatique, on utilise un tel dispositif régulateur 2 comportant un mobile rotatif 28 similaire, cette fois équipé d'électrets à sa périphérie, et dont le champ électrique coopère périodiquement avec au moins un électret placé sur la courbe terminale externe 17 du spiral 4, pour modifier périodiquement la rigidité du spiral 4, par le phénomène de la piézoélectricité.

Dans une autre variante encore, on module la rigidité à travers une variation de température.

Dans une mise en oeuvre avantageuse de ce procédé, valable pour toutes les variantes exposées ci-dessus, la fréquence de régulation ωR est le double de la fréquence propre ω0.

Dans une mise en oeuvre avantageuse du procédé, l'amplitude relative de la modulation de la partie réelle de la rigidité du mécanisme résonateur 1 est supérieure à deux fois l'inverse du facteur de qualité du mécanisme résonateur 1.

L'invention concerne encore un mouvement d'horlogerie 10, comportant au moins un mécanisme résonateur 1 d'horlogerie conçu pour osciller à une fréquence propre ω0, ce mécanisme résonateur 1 d'horlogerie comportant au moins un moyen de rappel élastique 40 comportant au moins un spiral 4, ou dans une variante proche de l'invention un fil de torsion 46 ou un guidage flexible. Selon l'invention ce mouvement 10 comporte au moins un dispositif régulateur 2 commandant une variation périodique de la rigidité du moyen de rappel élastique 40 avec une fréquence de régulation ωR, qui est comprise entre 0.9 fois et 1.1 fois la valeur d'un multiple entier de la fréquence propre ω0 du résonateur 1, ledit entier étant supérieur ou égal à 2 .

Dans les variantes illustrées aux figures 3 à 8, le mécanisme résonateur d'horlogerie 1 comporte au moins un ensemble balancier-spiral 3, dont le spiral 4 constitue le moyen de rappel élastique 40 et est maintenu entre un piton 5 à une première extrémité externe 6 et à une virole 7 à une deuxième extrémité interne 8, et le dispositif régulateur 2 commande une variation périodique de la rigidité du spiral 4.

Dans la variante de la figure 3, le mouvement 10 comporte une spire additionnelle 18 fixée à ce spiral 4 en au moins un premier point de jonction 19 et venant en doublure localement avec la courbe terminale externe 17 du spiral 4. Et le dispositif régulateur 2 effectue de façon périodique des torsions de sens opposés sur la courbe terminale externe 17 et sur la spire additionnelle 18, en agissant sur le piton 5 pour la courbe terminale externe 17, et sur une extrémité 18A de la spire additionnelle 18 opposée à ce premier point de jonction 19.

Dans la variante de la figure 4, le mouvement 10 comporte une spire additionnelle 18 fixée à ce spiral 4 en au moins un premier point de jonction 19 et venant en doublure localement avec la courbe terminale externe 17 du spiral 4, et le dispositif régulateur 2 effectue de façon périodique un mouvement sur une extrémité 18A de la spire additionnelle 18 opposée à ce premier point de jonction 19.

La spire additionnelle 18 est, ou bien de souplesse équivalente à celle de la courbe terminale externe 17, ou bien plus rigide que la courbe terminale externe 17.

Dans la variante de la figure 5, le mouvement 10 comporte un bras 20 fixé à la courbe terminale externe 17 du spiral 4 en au moins un deuxième point de jonction 21, et le dispositif régulateur 2 effectue de façon périodique un mouvement sur une extrémité 22 du bras 20 opposée à ce deuxième point de jonction 21.

Dans une réalisation particulière, le bras 20 est plus rigide que la courbe terminale externe 17.

Dans la variante de la figure 6, le mouvement 10 comporte, au voisinage de la courbe terminale externe 17 du spiral 4, une autre spire 23 qui est maintenue à une première extrémité par un appui 24 manoeuvré par le dispositif régulateur 2, et qui est libre à une deuxième extrémité 25 agencée pour venir périodiquement en contact avec la courbe terminale externe 17 sous l'action du dispositif régulateur 2 sur cet appui 24.

Dans la variante de la figure 7, le spiral 4 comporte au moins deux lames conductrices 41, 42, séparées par des éléments isolants 43, et le dispositif régulateur 2 est agencé pour soumettre périodiquement les deux lames 41, 42, à un champ électrique et/ou magnétique (au sens large, selon la définition de champs plus haut), de façon à modifier l'écart E1, E2, entre les deux lames 41, 42, et ainsi à modifier la section totale et la rigidité du spiral 4. De façon particulière, le régulateur 2 est agencé pour soumettre périodiquement les deux lames 41, 42, à un champ électrique différent.

Dans la variante de la figure 8, le dispositif régulateur 2 comporte un mobile rotatif 28 équipé d'aimants 29 à sa périphérie et dont le champ magnétique coopère périodiquement avec au moins un aimant 45 placé sur la courbe terminale externe 17 du spiral 4, pour modifier périodiquement la rigidité du spiral 4.

Dans la variante de la figure 9, le mécanisme résonateur 1 comporte au moins un balancier 26 comportant une virole 7 maintenant un fil de torsion 46 lequel constitue le moyen de rappel élastique 40, et le dispositif régulateur 2 commande une variation périodique de la tension du fil de torsion 46.

Dans une autre variante encore, des couches ou éléments électrostatiques peuvent être mis en oeuvre pour faire varier la rigidité d'un ressort ou spiral en le recouvrant partiellement ou complètement d'une couche piézoélectrique activée par un petit module électronique.

De préférence, la fréquence de régulation wR du dispositif régulateur 2 est le double de la fréquence propre ω0 du mécanisme résonateur 1.

L'invention concerne encore une pièce d'horlogerie, plus particulièrement une montre, 30 comportant au moins un tel mouvement d'horlogerie 10.

## Revendications

1. Procédé d'entretien et de régulation en fréquence, autour de sa fréquence propre (ω0), d'un mécanisme résonateur (1) d'horlogerie comportant au moins un moyen de rappel élastique (40) lequel comporte au moins un spiral (4), où on met en oeuvre au moins un dispositif régulateur (2) agissant sur ledit mécanisme résonateur (1) avec un mouvement périodique, ledit mouvement périodique imposant une modulation périodique de la fréquence de résonance dudit mécanisme résonateur (1), avec une fréquence de régulation (ωR) qui est comprise entre 0.9 fois et 1.1 fois la valeur d'un multiple entier de ladite fréquence propre (ω0), ledit entier étant supérieur ou égal à 2, ledit au moins un dit dispositif régulateur (2) imprimant un mouvement périodique à au moins un composant dudit mécanisme résonateur (1) ou à un outillage influant sur la position d'un composant dudit mécanisme résonateur (1), où on fait agir ledit dispositif régulateur (2) sur ledit au moins un spiral (4) qui constitue un dit moyen de rappel élastique (40) et est maintenu entre un piton (5) à une première extrémité externe (6) et à une virole (7) à une deuxième extrémité interne (8), ledit dispositif régulateur (2) étant apte à commander une variation périodique de la rigidité dudit spiral (4) en modulant sa section et/ou son module d'élasticité et/ou sa forme et/ou les contraintes à ses points de fixation, **caractérisé en ce que** ledit mouvement périodique impose une modulation périodique de la fréquence de résonance dudit mécanisme résonateur (1), en imposant une modulation de la section dudit au moins un spiral (4).

2. Procédé selon la revendication 1, **caractérisé en ce qu'**on double localement la courbe terminale externe (17) dudit spiral (4) par une spire additionnelle (18) fixée audit spiral (4) en au moins un premier point de jonction (19), et **en ce qu'**on effectue de façon périodique avec ledit dispositif régulateur (2) des torsions de sens opposés sur ladite courbe terminale externe (17) et sur ladite spire additionnelle (18), en agissant sur ledit piton (5) pour ladite courbe terminale externe (17), et sur une extrémité (18A) opposée audit premier point de jonction (19) de ladite spire additionnelle (18) pour ladite spire additionnelle (18).

3. Procédé selon la revendication 2, **caractérisé en ce qu'**on choisit une dite spire additionnelle (18) de souplesse équivalente à celle de ladite courbe terminale externe (17).

4. Procédé selon la revendication 2, **caractérisé en ce qu'**on choisit une dite spire additionnelle (18) plus rigide que ladite courbe terminale externe (17).

5. Procédé selon la revendication 1, **caractérisé en ce qu'**on double localement la courbe terminale externe (17) dudit spiral (4) par une spire additionnelle (18) fixée audit spiral (4) en au moins un premier point de jonction (19), et **en ce qu'**on effectue de façon périodique avec ledit dispositif régulateur (2) un mouvement sur une extrémité (18A) opposée audit premier point de jonction (19) de ladite spire additionnelle (18).

6. Procédé selon la revendication 5, **caractérisé en ce qu'**on choisit une dite spire additionnelle (18) de souplesse équivalente à celle de ladite courbe terminale externe (17).

7. Procédé selon la revendication 5 ou 6, **caractérisé en ce qu'**on choisit une dite spire additionnelle (18) plus rigide que ladite courbe terminale externe (17).

8. Procédé selon la revendication 1, **caractérisé en ce qu'**on fixe à la courbe terminale externe (17) dudit spiral (4) un bras (20) en au moins un deuxième point de jonction (21), et **en ce qu'**on effectue de façon périodique avec ledit dispositif régulateur (2) un mouvement sur une extrémité (22) dudit bras (20) opposée audit deuxième point de jonction (21).

9. Procédé selon la revendication 8, **caractérisé en ce qu'**on choisit ledit bras (20) plus rigide que ladite courbe terminale externe (17).

10. Procédé selon la revendication 1, **caractérisé en ce qu'**on positionne, au voisinage de la courbe terminale externe (17) dudit spiral (4), une autre spire (23) maintenue à une première extrémité par un appui (24) manoeuvré par ledit dispositif régulateur (2), et libre à une deuxième extrémité (25) agencée pour venir périodiquement en contact avec ladite courbe terminale externe (17) sous l'action dudit dispositif régulateur (2) sur ledit appui (24).

11. Procédé selon la revendication 1, **caractérisé en ce qu'**on réalise ledit spiral (4) avec au moins deux lames conductrices (41 ; 42) séparées par des éléments isolants (43) et **en ce qu'**on utilise un dit dispositif régulateur (2) pour appliquer périodiquement un champ électrique et/ou magnétique auxdites deux lames (41 ; 42) de façon à modifier l'écart (E1 ; E2) entre les deux dites lames (41 ; 42) et ainsi à modifier la section totale et la rigidité dudit spiral (4).

12. Procédé selon la revendication 1, **caractérisé en ce qu'**on réalise ledit spiral (4) avec au moins deux lames conductrices (41 ; 42) séparées par des éléments isolants (43) et **en ce qu'**on utilise un dit dispositif régulateur (2) pour soumettre périodiquement lesdites deux lames (41 ; 42) à un champ électrique ou électrostatique différent de façon à polariser localement ledit spiral (4) et modifier localement sa rigidité (4).

13. Procédé selon la revendication 1, **caractérisé en ce qu'**on utilise un dit dispositif régulateur (2) comportant un mobile rotatif (28) équipé d'aimants (29) à sa périphérie et dont le champ coopère périodiquement avec au moins un aimant (45) placé sur la courbe terminale externe (17) dudit spiral (4), pour modifier périodiquement la rigidité dudit spiral (4).

14. Procédé selon la revendication 1, **caractérisé en ce qu'**on utilise un dit dispositif régulateur (2) comportant un mobile rotatif (28) équipé d'électrets à sa périphérie et dont le champ électrique coopère périodiquement avec au moins un électret placé sur la courbe terminale externe (17) dudit spiral (4), pour modifier périodiquement la rigidité dudit spiral (4).

15. Procédé selon la revendication 1, **caractérisé en ce qu'**on utilise un dit dispositif régulateur (2) comportant un mobile rotatif (28) aimanté de manière inhomogène pour modifier périodiquement la rigidité dudit spiral (4) par le phénomène de la magnétostriction.

16. Procédé selon l'une des revendications 1 à 15, **caractérisé en ce que** ledit mouvement périodique impose une modulation périodique de la fréquence de résonance dudit mécanisme résonateur (1) en imposant une modulation de la rigidité dudit mécanisme résonateur (1), et une modulation de la position du point de repos dudit mécanisme résonateur (1).

17. Procédé selon l'une des revendications 1 à 16, **caractérisé en ce que** ladite fréquence de régulation (ωR) est le double de ladite fréquence propre (ω0)

18. Procédé selon l'une des revendications 1 à 17, **caractérisé en ce que** l'amplitude relative de la modulation de la partie réelle de la rigidité dudit mécanisme résonateur (1) est supérieure à deux fois l'inverse du facteur de qualité dudit mécanisme résonateur (1).

19. Mouvement d'horlogerie (10) comportant au moins un mécanisme résonateur (1) d'horlogerie conçu pour osciller à une fréquence propre (ω0), ledit mécanisme résonateur (1) d'horlogerie comportant au moins un moyen de rappel élastique (40) comportant au moins un spiral (4), ledit mécanisme résonateur d'horlogerie (1) comportant au moins un ensemble balancier-spiral (3), dont un spiral (4) constitue un dit moyen de rappel élastique (40) et est maintenu entre un piton (5) à une première extrémité externe (6) et à une virole (7) à une deuxième extrémité interne (8), ledit mouvement (10) comportant au moins un dispositif régulateur (2) agencé pour commander une variation périodique de la rigidité dudit au moins un spiral (4) avec une fréquence de régulation (ωR) qui est comprise entre 0.9 fois et 1.1 fois la valeur d'un multiple entier de ladite fréquence propre (ω0) dudit résonateur (1), ledit entier étant supérieur ou égal à 2, ledit dispositif régulateur (2) étant agencé pour imprimer un mouvement périodique à au moins un composant dudit mécanisme résonateur (1) ou à un outillage influant sur la position d'un tel composant dudit mécanisme résonateur (1), ledit dispositif régulateur (2) étant agencé pour commander une variation périodique de la rigidité dudit au moins un spiral (4) en modulant sa section et/ou son module d'élasticité et/ou sa forme et/ou les contraintes à ses points de fixation, **caractérisé en ce que** ledit mécanisme résonateur (1) comporte :
- ou bien une spire additionnelle (18) fixée audit spiral (4) en au moins un premier point de jonction (19) et venant en doublure localement avec la courbe terminale externe (17) dudit au moins un spiral (4), et ledit dispositif régulateur (2) étant agencé pour effectuer de façon périodique des torsions de sens opposés sur ladite courbe terminale externe (17) et sur ladite spire additionnelle (18), en agissant sur ledit piton (5) pour ladite courbe terminale externe (17), et sur une extrémité (18A) de ladite spire additionnelle (18) opposée audit premier point de jonction (19) ;
- ou bien une spire additionnelle (18) fixée audit spiral (4) en au moins un premier point de jonction (19) et venant en doublure localement avec la courbe terminale externe (17) dudit au moins un spiral (4), et ledit dispositif régulateur (2) étant agencé pour effectuer de façon périodique un mouvement sur une extrémité (18A) de ladite spire additionnelle (18) opposée audit premier point de jonction (19) ;
- ou bien un bras (20) fixé à la courbe terminale externe (17) dudit au moins un spiral (4) en au moins un deuxième point de jonction (21), et ledit dispositif régulateur (2) étant agencé pour effectuer de façon périodique un mouvement sur une extrémité (22) dudit bras (20) opposée audit deuxième point de jonction (21) ;
- ou bien, au voisinage de la courbe terminale externe (17) dudit au moins un spiral (4), une autre spire (23) qui est maintenue à une première extrémité par un appui (24) est agencé pour être manoeuvré par ledit dispositif régulateur (2), et qui est libre à une deuxième extrémité (25) agencée pour venir périodiquement en contact avec ladite courbe terminale externe (17) sous l'action dudit dispositif régulateur (2) sur ledit appui (24) ;
- ou bien un spiral (4) qui comporte au moins deux lames conductrices (41 ; 42) séparées par des éléments isolants (43), et ledit dispositif régulateur (2) étant agencé pour appliquer périodiquement un champ électrique et/ou magnétique auxdites deux lames (41 ; 42) de façon à modifier l'écart (E1 ; E2) entre les deux dites lames (41 ; 42) et ainsi à modifier la section totale et la rigidité dudit au moins un spiral (4) ;
- ou bien un dit dispositif régulateur (2) qui comporte un mobile rotatif (28) équipé d'aimants (29) à sa périphérie et dont le champ est agencé pour coopérer périodiquement avec au moins un aimant (45) placé sur la courbe terminale externe (17) dudit au moins un spiral (4), pour modifier périodiquement la rigidité dudit au moins un spiral (4).

20. Mouvement (10) selon la revendication 19, **caractérisé en ce que** ledit mécanisme résonateur (1) comporte une spire additionnelle (18) fixée audit spiral (4) en au moins un premier point de jonction (19) et venant en doublure localement avec la courbe terminale externe (17) dudit au moins un spiral (4), et ledit dispositif régulateur (2) étant agencé pour effectuer de façon périodique des torsions de sens opposés sur ladite courbe terminale externe (17) et sur ladite spire additionnelle (18), en agissant sur ledit piton (5) pour ladite courbe terminale externe (17), et sur une extrémité (18A) de ladite spire additionnelle (18) opposée audit premier point de jonction (19), et **en ce que** ladite spire additionnelle (18) est de souplesse équivalente à celle de ladite courbe terminale externe (17).

21. Mouvement (10) selon la revendication 19, **caractérisé en ce que** ledit mécanisme résonateur (1) comporte une spire additionnelle (18) fixée audit spiral (4) en au moins un premier point de jonction (19) et venant en doublure localement avec la courbe terminale externe (17) dudit au moins un spiral (4), et ledit dispositif régulateur (2) étant agencé pour effectuer de façon périodique des torsions de sens opposés sur ladite courbe terminale externe (17) et sur ladite spire additionnelle (18), en agissant sur ledit piton (5) pour ladite courbe terminale externe (17), et sur une extrémité (18A) de ladite spire additionnelle (18) opposée audit premier point de jonction (19), et **en ce que** ladite spire additionnelle (18) est plus rigide que ladite courbe terminale externe (17).

22. Mouvement (10) selon la revendication 19, **caractérisé en ce que** ledit mécanisme résonateur (1) comporte une spire additionnelle (18) fixée audit spiral (4) en au moins un premier point de jonction (19) et venant en doublure localement avec la courbe terminale externe (17) dudit au moins un spiral (4), ledit dispositif régulateur (2) étant agencé pour effectuer de façon périodique un mouvement sur une extrémité (18A) de ladite spire additionnelle (18) opposée audit premier point de jonction (19), et **en ce que** ladite spire additionnelle (18) est de souplesse équivalente à celle de ladite courbe terminale externe (17).

23. Mouvement (10) selon la revendication 19, **caractérisé en ce que** ledit mécanisme résonateur (1) comporte une spire additionnelle (18) fixée audit spiral (4) en au moins un premier point de jonction (19) et venant en doublure localement avec la courbe terminale externe (17) dudit au moins un spiral (4), ledit dispositif régulateur (2) étant agencé pour effectuer de façon périodique un mouvement sur une extrémité (18A) de ladite spire additionnelle (18) opposée audit premier point de jonction (19), et **en ce que** ladite spire additionnelle (18) est plus rigide que ladite courbe terminale externe (17).

24. Mouvement (10) selon la revendication 19, **caractérisé en ce que** ledit mécanisme résonateur (1) comporte un bras (20) fixé à la courbe terminale externe (17) dudit au moins un spiral (4) en au moins un deuxième point de jonction (21), ledit dispositif régulateur (2) étant agencé pour effectuer de façon périodique un mouvement sur une extrémité (22) dudit bras (20) opposée audit deuxième point de jonction (21), et **en ce que** ledit bras (20) est plus rigide que ladite courbe terminale externe (17).

25. Mouvement (10) selon l'une des revendications 19 à 24, **caractérisé en ce que** ladite fréquence de régulation (ωR) dudit dispositif régulateur (2) est le double de ladite fréquence propre (ω0) dudit mécanisme résonateur (1).

26. Pièce d'horlogerie (30) comportant au moins un mouvement d'horlogerie (10) selon la revendication 25, **caractérisée en ce qu'**elle est une montre.

## Patentansprüche

1. Verfahren zum Aufrechterhalten und Regulieren der Frequenz eines Uhren-Resonatormechanismus (1) um seine Eigenfrequenz (ω0), der mindestens ein elastisches Rückstellmittel (40) umfasst, das mindestens eine Spiralfeder (4) aufweist, wobei mindestens eine Reguliervorrichtung (2) betrieben wird, die auf den Resonatormechanismus (1) mit einer periodischen Bewegung einwirkt, wobei die periodische Bewegung eine periodische Modulation der Resonanzfrequenz des Resonatormechanismus (1) mit einer Regulierungsfrequenz (ωR) erzwingt, die im Bereich vom 0,9-fachen bis zum 1,1-fachen Wertes eines ganzzahligen Vielfachen der Eigenfrequenz (ω0) liegt, wobei die ganze Zahl größer oder gleich 2 ist, wobei die mindestens eine Reguliervorrichtung (2) mindestens einer Komponente des Resonatormechanismus (1) oder einem Werkzeug, das die Position einer Komponente des Resonatormechanismus (1) beeinflusst, eine periodische Bewegung erzwingt, wobei bewirkt wird, dass die Reguliervorrichtung (2) auf die mindestens eine Spiralfeder (4) einwirkt, die ein elastisches Rückstellmittel (40) bildet und zwischen einem Spiralklötzchen (5) an einem ersten äußeren Ende (6) und einer Spiralrolle (7) an einem zweiten inneren Ende (8) gehalten ist, wobei die Reguliervorrichtung (2) fähig ist, eine periodische Veränderung der Steifigkeit der Spiralfeder (4) zu steuern, indem ihr Querschnitt und/oder ihr Elastizitätsmodul und/oder ihre Form und/oder die Beanspruchungen an ihren Befestigungspunkten moduliert werden, **dadurch gekennzeichnet, dass** die periodische Bewegung eine periodische Modulation der Resonanzfrequenz des Resonatormechanismus (1) erzwingt, indem eine Modulation des Querschnitts der mindestens einen Spiralfeder (4) erzwungen wird.

2. Verfahren nach Anspruch 1, **dadurch gekennzeichnet, dass** die äußere Endkrümmung (17) der Spiralfeder (4) durch eine zusätzliche Windung (18), die an der Spiralfeder (4) mindestens an einem ersten Verbindungspunkt (19) befestigt ist, lokal verdoppelt wird und dass mit der Reguliervorrichtung (2) an der äußeren Endkrümmung (17) und an der zusätzlichen Windung (18) periodisch Verwindungen in entgegengesetzten Richtungen bewirkt werden, indem auf das Spiralklötzchen (5) für die äußere Endkrümmung (17) und auf ein dem ersten Verbindungspunkt (19) der zusätzlichen Windung (18) gegenüberliegendes Ende (18A) für die zusätzliche Windung (18) eingewirkt wird.

3. Verfahren nach Anspruch 2, **dadurch gekennzeichnet, dass** eine zusätzliche Windung (18) mit einer Nachgiebigkeit gewählt wird, die zu jener der äußeren Endkrümmung (17) äquivalent ist.

4. Verfahren nach Anspruch 2, **dadurch gekennzeichnet, dass** eine zusätzliche Windung (18) gewählt wird, die steifer als die äußere Endkrümmung (17) ist.

5. Verfahren nach Anspruch 1, **dadurch gekennzeichnet, dass** die äußere Endkrümmung (17) der Spiralfeder (4) durch eine zusätzliche Windung (18), die an der Spiralfeder (4) an mindestens einem ersten Verbindungspunkt (19) befestigt ist, lokal verdoppelt wird und dass mit der Reguliervorrichtung (2) eine Bewegung an einem Ende (18A) gegenüber dem ersten Verbindungspunkt (19) der zusätzlichen Windung (18) periodisch bewirkt wird.

6. Verfahren nach Anspruch 5, **dadurch gekennzeichnet, dass** eine zusätzliche Windung (18) mit einer Nachgiebigkeit gewählt wird, die zu jener der äußeren Endkrümmung (17) äquivalent ist.

7. Verfahren nach Anspruch 5 oder 6, **dadurch gekennzeichnet, dass** eine zusätzliche Windung (18) gewählt wird, die steifer als die äußere Endkrümmung (17) ist.

8. Verfahren nach Anspruch 1, **dadurch gekennzeichnet, dass** an der äußeren Endkrümmung (17) der Spiralfeder (4) ein Arm (20) an mindestens einem zweiten Verbindungspunkt (21) befestigt wird und dass mit der Reguliervorrichtung (2) eine Bewegung an einem Ende (22) des Arms (20) gegenüber dem zweiten Verbindungspunkt (21) periodisch bewirkt wird.

9. Verfahren nach Anspruch 8, **dadurch gekennzeichnet, dass** der Arm (20) steifer als die äußere Endkrümmung (17) gewählt wird.

10. Verfahren nach Anspruch 1, **dadurch gekennzeichnet, dass** in der Umgebung der äußeren Endkrümmung (17) der Spiralfeder (4) eine weitere Windung (23) positioniert wird, die an einem ersten Ende durch eine durch die Reguliervorrichtung (2) betätigte Halterung (24) gehalten wird und an einem zweiten Ende (25), das dafür ausgelegt ist, mit der äußeren Endkrümmung (17) unter der Einwirkung der Reguliervorrichtung (2) auf die Halterung (24) periodisch in Kontakt zu gelangen, frei ist.

11. Verfahren nach Anspruch 1, **dadurch gekennzeichnet, dass** die Spiralfeder (4) mit mindestens zwei leitenden Plättchen (41; 42) gebildet wird, die durch isolierende Elemente (43) voneinander getrennt sind, und dass eine Reguliervorrichtung (2) verwendet wird, um an die zwei Plättchen (41; 42) periodisch ein elektrisches und/oder magnetisches Feld anzulegen, um den Abstand (E1; E2) zwischen den beiden Plättchen (41; 42) zu verändern und um somit den Gesamtquerschnitt und die Steifigkeit der Spiralfeder (4) zu verändern.

12. Verfahren nach Anspruch 1, **dadurch gekennzeichnet, dass** die Spiralfeder (4) mit mindestens zwei leitenden Plättchen (41; 42) gebildet wird, die durch isolierende Elemente (43) voneinander getrennt sind, und dass eine Reguliervorrichtung (2) verwendet wird, um die beiden Plättchen (41; 42) einem unterschiedlichen elektrischen oder elektrostatischen Feld auszusetzen, um die Spiralfeder (4) lokal zu polarisieren und um ihre Steifigkeit (4) lokal zu verändern.

13. Verfahren nach Anspruch 1, **dadurch gekennzeichnet, dass** eine Reguliervorrichtung (2) verwendet wird, die ein Drehteil (28) umfasst, das an seinem Umfang mit Magneten (29) ausgestattet ist und dessen Feld mit mindestens einem Magneten (45), der an der äußeren Endkrümmung (17) der Spiralfeder (4) angeordnet ist, periodisch zusammenwirkt, um die Steifigkeit der Spiralfeder (4) periodisch zu verändern.

14. Verfahren nach Anspruch 1, **dadurch gekennzeichnet, dass** eine Reguliervorrichtung (2) verwendet wird, die ein Drehteil (28) umfasst, das an seinem Umfang mit Elektreten ausgestattet ist und dessen elektrisches Feld mit mindestens einem Elektret, das an der äußeren Endkrümmung (17) der Spiralfeder (4) angeordnet ist, periodisch zusammenwirkt, um die Steifigkeit der Spiralfeder (4) periodisch zu verändern.

15. Verfahren nach Anspruch 1, **dadurch gekennzeichnet, dass** eine Reguliervorrichtung (2) verwendet wird, die ein inhomogen magnetisiertes Drehteil (28) umfasst, um die Steifigkeit der Spiralfeder (4) durch das Phänomen der Magnetostriktion periodisch zu verändern.

16. Verfahren nach einem der Ansprüche 1 bis 15, **dadurch gekennzeichnet, dass** die periodische Bewegung eine periodische Modulation der Resonanzfrequenz des Resonatormechanismus (1) erzwingt, indem eine Modulation der Steifigkeit des Resonatormechanismus (1) und eine Modulation der Position des Ruhepunkts des Resonatormechanismus (1) erzwungen werden.

17. Verfahren nach einem der Ansprüche 1 bis 16, **dadurch gekennzeichnet, dass** die Regulierungsfrequenz (ωR) gleich der doppelten Eigenfrequenz (ω0) ist.

18. Verfahren nach einem der Ansprüche 1 bis 17, **dadurch gekennzeichnet, dass** die relative Amplitude der Modulation des Realteils der Steifigkeit des Resonatormechanismus (1) größer als der doppelte Kehrwert des Gütefaktors des Resonatormechanismus (1) ist.

19. Uhrwerk (10), umfassend mindestens einen Uhren-Resonatormechanismus (1), der dafür ausgelegt ist, mit einer Eigenfrequenz (ω0) zu oszillieren, wobei der Uhren-Resonatormechanismus (1) mindestens ein elastisches Rückstellmittel (40) umfasst, das mindestens eine Spiralfeder (4) aufweist, wobei der Uhren-Resonatormechanismus (1) mindestens eine Unruh-Spiralfeder-Anordnung (3) umfasst, deren Spiralfeder (4) ein elastisches Rückstellmittel (40) bildet und zwischen einem Spiralklötzchen (5) an einem ersten, äußeren Ende (6) und einer Spiralrolle (7) an einem zweiten, inneren Ende (8) gehalten wird, wobei das Werk (10) mindestens eine Reguliervorrichtung (2) umfasst, die dafür ausgelegt ist, eine periodische Veränderung der Steifigkeit der mindestens einen Spiralfeder (4) mit einer Regulierungsfrequenz (ωR) zu steuern, die im Bereich vom 0,9-fachen bis zum 1,1-fachen Wert eines ganzzahligen Vielfachen der Eigenfrequenz (ω0) des Resonators (1) liegt, wobei die ganze Zahl größer oder gleich 2 ist, wobei die Reguliervorrichtung (2) dafür ausgelegt ist, mindestens einer Komponente des Resonatormechanismus (1) oder einem Werkzeug, das die Position einer solchen Komponente des Resonatormechanismus (1) beeinflusst, eine periodische Bewegung aufzuerlegen, wobei die Reguliervorrichtung (2) dafür ausgelegt ist, eine periodische Veränderung der Steifigkeit der mindestens einen Spiralfeder (4) durch Modulieren ihres Querschnitts und/oder ihres Elastizitätsmoduls und/oder ihrer Form und/oder der Beanspruchungen an ihren Befestigungspunkten zu steuern, **dadurch gekennzeichnet, dass** der Resonatormechanismus (1) umfasst:
- entweder eine zusätzliche Windung (18), die an der Spiralfeder (4) an mindestens einem Verbindungspunkt (19) befestigt ist und die äußere Endkrümmung (17) der mindestens einen Spiralfeder (4) lokal verdoppelt, wobei die Reguliervorrichtung (2) dafür ausgelegt ist, an der äußeren Endkrümmung (17) und an der zusätzlichen Windung (18) periodisch Verwindungen in entgegengesetzten Richtungen zu bewirken, indem auf das Spiralklötzchen (5) für die äußere Endkrümmung (17) und auf das Ende (18A) der zusätzlichen Windung (18) gegenüber dem ersten Verbindungspunkt (19) eingewirkt wird;
- oder eine zusätzliche Windung (18), die an der Spiralfeder (4) an mindestens einem ersten Verbindungspunkt (19) befestigt ist und die äußere Endkrümmung (17) der mindestens einen Spiralfeder (4) lokal verdoppelt, wobei die Reguliervorrichtung (2) dafür ausgelegt ist, eine Bewegung an einem Ende (18A) der zusätzlichen Windung (18) gegenüber dem ersten Verbindungspunkt (19) periodisch zu bewirken;
- oder einen Arm (20), der an der äußeren Endkrümmung (17) der mindestens einen Spiralfeder (4) an mindestens einem zweiten Verbindungspunkt (21) befestigt ist, wobei die Reguliervorrichtung (2) dafür ausgelegt ist, eine Bewegung an einem Ende (22) des Arms (20) gegenüber dem zweiten Verbindungspunkt (21) periodisch zu bewirken;
- oder in der Umgebung der äußeren Endkrümmung (17) der mindestens einen Spiralfeder (4) eine weitere Windung (23), die an einem ersten Ende durch eine Halterung (24) gehalten wird, welche dafür ausgelegt ist, durch die Reguliervorrichtung (2) betätigt zu werden, und die an einem zweiten Ende (25) frei ist, das dafür ausgelegt ist, mit der äußeren Endkrümmung (17) unter der Einwirkung der Reguliervorrichtung (2) auf die Halterung (24) periodisch in Kontakt zu gelangen;
- oder eine Spiralfeder (4), die mindestens zwei leitende Plättchen (41; 42) aufweist, die voneinander durch isolierende Elemente (43) getrennt sind, wobei die Reguliervorrichtung (2) dafür ausgelegt ist, an die zwei Plättchen (41; 42) periodisch ein elektrisches und/oder magnetisches Feld anzulegen, um den Abstand (E1; E2) zwischen den beiden Plättchen (41; 42) zu verändern und somit der Gesamtquerschnitt und die Steifigkeit der mindestens einen Spiralfeder (4) zu verändern;
- oder eine Reguliervorrichtung (2), die ein Drehteil (28) umfasst, das an seinem Umfang mit Magneten (29) ausgestattet ist und dessen Feld dafür ausgelegt ist, mit mindestens einem Magneten (45), der an der äußeren Endkrümmung (17) der mindestens einen Spiralfeder (4) angeordnet ist, periodisch zusammenzuwirken, um die Steifigkeit der mindestens einen Spiralfeder (4) periodisch zu verändern.

20. Werk (10) nach Anspruch 19, **dadurch gekennzeichnet, dass** der Resonatormechanismus (1) eine zusätzliche Windung (18) umfasst, die an der Spiralfeder (4) an mindestens einem ersten Verbindungspunkt (19) befestigt ist und die äußere Endkrümmung (17) der mindestens einen Spiralfeder (4) lokal verdoppelt, wobei die Reguliervorrichtung (2) dafür ausgelegt ist, an der äußeren Endkrümmung (17) und an der zusätzlichen Windung (18) periodisch Verwindungen in entgegengesetzten Richtungen zu bewirken, indem sie auf das Spiralklötzchen (5) für die äußere Endkrümmung (17) und auf ein Ende (18A) der zusätzlichen Windung gegenüber dem ersten Verbindungspunkt (19) einwirkt, und dass die zusätzliche Windung (18) eine Nachgiebigkeit aufweist, die zu jener der äußeren Endkrümmung (17) äquivalent ist.

21. Werk (10) nach Anspruch 19, **dadurch gekennzeichnet, dass** der Resonatormechanismus (1) eine zusätzliche Windung (18) umfasst, die an der Spiralfeder (4) an mindestens einem ersten Verbindungspunkt (19) befestigt ist und die äußere Endkrümmung (17) der mindestens einen Spiralfeder (4) lokal verdoppelt, wobei die Reguliervorrichtung (2) dafür ausgelegt ist, an der äußeren Endkrümmung (17) und an der zusätzlichen Windung (18) periodisch Verwindungen in entgegengesetzten Richtungen zu bewirken, indem sie auf das Spiralklötzchen (5) für die äußere Endkrümmung (17) und auf ein Ende (18A) der zusätzlichen Windung (18) gegenüber dem ersten Verbindungspunkt (19) einwirkt, und dass die zusätzliche Windung (18) steifer als die äußere Endkrümmung (17) ist.

22. Werk (10) nach Anspruch 19, **dadurch gekennzeichnet, dass** der Resonatormechanismus (1) eine zusätzliche Windung (18) umfasst, die an der Spiralfeder (4) an mindestens einem ersten Verbindungspunkt (19) befestigt ist und die äußere Endkrümmung (17) der mindestens einen Spiralfeder (4) lokal verdoppelt, wobei die Reguliervorrichtung (2) dafür ausgelegt ist, eine Bewegung an einem Ende (18A) der zusätzlichen Windung (18) gegenüber dem ersten Verbindungspunkt (19) periodisch zu bewirken, und dass die zusätzliche Windung (18) eine Nachgiebigkeit aufweist, die zu jener der äußeren Endkrümmung (17) äquivalent ist.

23. Werk (10) nach Anspruch 19, **dadurch gekennzeichnet, dass** der Resonatormechanismus (1) eine zusätzliche Windung (18) umfasst, die an der Spiralfeder (4) an mindestens einem Verbindungspunkt (19) befestigt ist und die äußere Endkrümmung (17) der mindestens einen Spiralfeder (4) lokal verdoppelt, wobei die Reguliervorrichtung (2) dafür ausgelegt ist, eine Bewegung an einem Ende (18A) der zusätzlichen Windung (18) gegenüber dem ersten Verbindungspunkt (19) periodisch zu bewirken, und dass die zusätzliche Windung (18) steifer als die äußere Endkrümmung (17) ist.

24. Werk (10) nach Anspruch 19, **dadurch gekennzeichnet, dass** der Resonatormechanismus (1) einen Arm (20) umfasst, der an der äußeren Endkrümmung (17) der mindestens einen Spiralfeder (4) an mindestens einem zweiten Verbindungspunkt (21) befestigt ist, wobei die Reguliervorrichtung (2) dafür ausgelegt ist, eine Bewegung an einem Ende (22) des Arms (20) gegenüber dem zweiten Verbindungspunkt (21) periodisch zu bewirken, und dass der Arm (20) steifer als die äußere Endkrümmung (17) ist.

25. Werk (10) nach einem der Ansprüche 19 bis 24, **dadurch gekennzeichnet, dass** die Regulierungsfrequenz (ωR) der Reguliervorrichtung (2) gleich der doppelten Eigenfrequenz (ω0) des Resonatormechanismus (1) ist.

26. Zeitmessgerät (30), umfassend mindestens ein Uhrwerk (10) nach Anspruch 25, **dadurch gekennzeichnet, dass** es eine Uhr ist.

## Claims

1. Method of maintaining and regulating the frequency of a timepiece resonator mechanism (1) about its natural frequency (ω0), the mechanism including at least one elastic return means (40) that includes at least one balance spring (4), wherein there is implemented at least one regulator device (2) acting on said resonator mechanism (1) with a periodic motion, said periodic motion imposing a periodic modulation of the resonant frequency of said resonator mechanism (1), with a regulation frequency (ωR) that is comprised between 0.9 times and 1.1 times the value of an integer multiple of said natural frequency (ω0), said integer being greater than or equal to 2, said at least one regulator device (2) imparting a periodic motion to at least one component of said resonator mechanism (1) or to a tool affecting the position of a component of said resonator mechanism (1), wherein said regulator device (2) is made to act on said at least one balance spring (4) which forms an elastic return means (40) and is held between a balance spring stud (5) at a first outer end (6) and on a collet (7) at a second inner end (8), said regulator device (2) being capable of controlling a periodic variation in the stiffness of said balance spring (4) by modulating its cross-section and/or its modulus of elasticity and/or its shape and/or the stresses at its point of attachment, **characterized in that** said periodic motion imposes a periodic modulation of the resonant frequency of said resonator mechanism (1), by imposing a modulation of the cross-section of said at least one balance spring (4).

2. Method according to claim 1, **characterized in that** the outer terminal curve (17) of said balance spring (4) is locally lined with an additional coil (18) attached to said balance spring (4) at at least a first attachment point (19), and **in that** twists are periodically created with said regulator device (2) in opposite directions on said outer terminal curve (17) and on said additional coil (18), by acting on said balance spring stud (5), for said outer terminal curve (17), and on an end (18A) opposite to said first attachment point (19) of said additional coil (18) for said additional coil (18).

3. Method according to claim 2, **characterized in that** said additional coil (18) is chosen to have equivalent flexibility to that of said outer terminal curve (17).

4. Method according to claim 2, **characterized in that** said additional coil (18) is chosen to be stiffer than said outer terminal curve (17).

5. Method according to claim 1, **characterized in that** the outer terminal curve (17) of said balance spring (4) is locally lined with an additional coil (18) attached to said balance spring (4) at at least a first attachment point (19), and **in that** a motion is periodically made with said regulator device (2) on an end (18A) opposite to said first attachment point (19) of said additional coil (18).

6. Method according to claim 5, **characterized in that** said additional coil (18) is chosen to have equivalent flexibility to that of said outer terminal curve (17).

7. Method according to claim 5 or 6, **characterized in that** said additional coil (18) is chosen to be stiffer than said outer terminal curve (17).

8. Method according to claim 1, **characterized in that** an arm (20) is attached to the outer terminal curve (17) of said balance spring (4) at at least a second attachment point (21), and **in that** a motion is periodically made with said regulator device (2) on an end (22) of said arm (20) opposite to said second attachment point (21).

9. Method according to claim 8, **characterized in that** said arm (20) is chosen to be stiffer than said outer terminal curve (17).

10. Method according to claim 1, **characterized in that**, in proximity to the outer terminal curve (17) of said balance spring (4), there is positioned another coil (23) held at a first end by a support (24) operated by said regulator device (2), and free at a second end (25) arranged to periodically come into contact with said outer terminal curve (17) under the action of said regulator device (2) on said support (24).

11. Method according to claim 1, **characterized in that** said balance spring (4) is made with at least two conductive strips (41; 42) separated by insulating elements (43) and **in that** a said regulator device (2) is used to periodically apply an electrical and/or magnetic field to said two strips (41; 42) so as to modify the distance (E1; E2) between the two said strips (41; 42) and thereby modify the total cross-section and the stiffness of said balance spring (4).

12. Method according to claim 1, **characterized in that** said balance spring (4) is made with at least two conductive strips (41; 42) separated by insulating elements (43) and **in that** a said regulator device (2) is used to periodically subject said two strips (41; 42) to a different electrical or electrostatic field in order to locally polariser said balance spring (4) and locally modify its stiffness.

13. Method according to claim 1, **characterized in that** there is used a said regulator device (2) comprising a rotating wheel set (28) provided with magnets (29) at its periphery and whose field periodically cooperates with at least one magnet (45) placed on the outer terminal curve (17) of said balance spring (4), to periodically modify the stiffness of said balance spring (4).

14. Method according to claim 1, **characterized in that** there is used a said regulator device (2) comprising a rotating wheel set (28) provided with electrets at its periphery and whose electrical field periodically cooperates with at least one electret placed on the outer terminal curve (17) of said balance spring (4), to periodically modify the stiffness of said balance spring (4).

15. Method according to claim 1, **characterized in that** there is used a said regulator device (2) comprising an inhomogeneously magnetized rotating wheel set (28) to periodically modify the stiffness of said balance spring (4) by the phenomenon of magnetostriction.

16. Method according to any of claims 1 to 15, **characterized in that** said periodic motion imposes a periodic modulation of the resonant frequency of said resonator mechanism (1) by imposing both a modulation of the stiffness of said resonator mechanism (1) and a modulation of the position of the rest point of said resonator mechanism (1).

17. Method according to any of claims 1 to 16, **characterized in that** said regulation frequency (ωR) is double said natural frequency (ω0).

18. Method according to any of claims 1 to 17, **characterized in that** the relative amplitude of modulation of the real part of the stiffness of said resonator mechanism (1) is more than two times the inverse quality factor of said resonator mechanism (1).

19. Timepiece movement (10) including at least one timepiece resonator mechanism (1) devised to oscillate at a natural frequency (ω0), said timepiece resonator mechanism (1) including at least one elastic return means (40) comprising at least one balance spring (4), said timepiece resonator mechanism (1) comprising at least one sprung balance assembly (3), whose balance spring (4) forms a said elastic return means (40) and is held between a balance spring stud (5) at a first outer end (6) and on a collet (7) at a second inner end (8), said movement (10) comprising at least one regulator device (2) arranged to control a periodic variation in the stiffness of said at least one balance spring (4) with a regulation frequency (ωR) that is comprised between 0.9 times and 1.1 times the value of an integer multiple of said natural frequency (ω0) of said resonator (1), said integer being greater than or equal to 2,
said regulator device (2) being arranged to impart a periodic motion to at least one component of said resonator mechanism (1) or to a tool affecting the position of a said component of said resonator mechanism (1), said regulator device (2) being arranged to control a periodic variation in the stiffness of said at least one balance spring (4) by modulating its cross-section and/or its modulus of elasticity and/or its shape and/or the stresses at its point of attachment, **characterized in that** said resonator mechanism (1) includes:
- either an additional coil (18) attached to said balance spring (4) at at least a first attachment point (19) and locally lining the outer terminal curve (17) of said at least one balance spring (4), and said regulator device (2) being arranged to periodically create twists in opposite directions on said outer terminal curve (17) and on said additional coil (18), by acting on said balance spring stud (5) for said outer terminal curve (17), and on one end (18A) of said additional coil (18) opposite to said first attachment point (19);
- or an additional coil (18) attached to said balance spring (4) at at least a first attachment point (19) and locally lining the outer terminal curve (17) of said at least one balance spring (4), and said regulator device (2) being arranged to periodically make a motion on one end (18A) of said additional coil (18) opposite to said first attachment point (19);
- or an arm (20) attached to the outer terminal curve (17) of said at least one balance spring (4) at at least a second attachment point (21), and said regulator device (2) being arranged to periodically make a motion on one end (22) of said arm (20) opposite to said second attachment point (21);
- or, in proximity to the outer terminal curve (17) of said at least one balance spring (4), another coil (23) which is held at a first end by a support (24) arranged to be operated by said regulator device (2), and which is free at a second end (25) arranged to periodically come into contact with said outer terminal curve (17) under the action of said regulator device (2) on said support (24);
- or a balance spring (4) that comprises at least two conductive strips (41; 42) separated by insulating elements (43), and said regulator device (2) being arranged to periodically apply an electrical and/or magnetic field to said strips (41; 42) so as to modify the distance (E1; E2) between the two said strips (41; 42) and thereby modify the total cross-section and the stiffness of said at least one balance spring (4);
- or a said regulator device (2) that comprises a rotating wheel set (28) provided with magnets (29) at its periphery and whose field is arranged to periodically cooperate with at least one magnet (45) placed on the outer terminal curve (17) of said at least one balance spring (4), to periodically modify the stiffness of said at least one balance spring (4).

20. Movement (10) according to claim 19, **characterized in that** said resonator mechanism (1) comprises an additional coil (18) attached to said balance spring (4) at at least a first attachment point (19) and locally lining the outer terminal curve (17) of said at least one balance spring (4), and said regulator device (2) being arranged to periodically create twists in opposite directions on said outer terminal curve (17) and on said additional coil (18), by acting on said balance spring stud (5) for said outer terminal curve (17), and on one end (18A) of said additional coil (18) opposite to said first attachment point (19), and **in that** said additional coil (18) is of equivalent flexibility to said outer terminal coil (17).

21. Movement (10) according to claim 19, **characterized in that** said resonator mechanism (1) comprises an additional coil (18) attached to said balance spring (4) at at least a first attachment point (19) and locally lining the outer terminal curve (17) of said at least one balance spring (4), and said regulator device (2) being arranged to periodically create twists in opposite directions on said outer terminal curve (17) and on said additional coil (18), by acting on said balance spring stud (5) for said outer terminal curve (17), and on one end (18A) of said additional coil (18) opposite to said first attachment point (19), and **in that** said additional coil (18) is stiffer than said outer terminal coil (17).

22. Movement (10) according to claim 19, **characterized in that** said resonator mechanism (1) comprises an additional coil (18) attached to said balance spring (4) at at least a first attachment point (19) and locally lining the outer terminal curve (17) of said at least one balance spring (4), said regulator device (2) being arranged to periodically make a motion on one end (18A) of said additional coil (18) opposite to said first attachment point (19), and **in that** said additional coil (18) is of equivalent flexibility to said outer terminal coil (17).

23. Movement (10) according to claim 19, **characterized in that** said resonator mechanism (1) comprises an additional coil (18) attached to said balance spring (4) at at least a first attachment point (19) and locally lining the outer terminal curve (17) of said at least one balance spring (4), said regulator device (2) being arranged to periodically make a motion on said additional coil (18) opposite to said first attachment point (19), and **in that** said additional coil (18) is of greater stiffness than said outer terminal coil (17).

24. Movement (10) according to claim 19, **characterized in that** said resonator mechanism (1) comprises an arm (20) attached to the outer terminal curve (17) of said at least one balance spring (4) at at least a second attachment point (21), said regulator device (2) being arranged to periodically make a motion on one end (22) of said arm (20) opposite to said second attachment point (21), and **in that** said arm (20) is stiffer than said outer terminal curve (17).

25. Movement (10) according to any of claims 19 to 24, **characterized in that** said regulation frequency (ωR) of said regulator device (2) is double said natural frequency (ω0) of said resonator mechanism (1).

26. Timepiece (30) including at least one timepiece movement (10) according to claim 25, **characterized in that** the timepiece is a watch.
